# EUROPÄISCHE PATENTSCHRIFT

(11) **EP 0 231 404 B1**
(45) Veröffentlichungstag und Bekanntmachung des Hinweises auf die Patenterteilung: **12.12.1990**
(21) Anmeldenummer: 86100197.2
(22) Anmeldetag: 09.01.1986
(51) Int. Cl.: E21D 9/04

(54) **Erddruckschild**
Earth pressure shield
Bouclier de percement sous pression de terres

(43) Veröffentlichungstag der Anmeldung: 12.08.1987
(73) Patentinhaber: Wayss & Freytag Aktiengesellschaft, D-60486 Frankfurt (DE)
(72) Erfinder: Jacob, Erich, Dipl.-Ing., D-6073 Egelsbach (DE)

(56) Entgegenhaltungen:
- EP-A- 0 042 993
- DE-A- 2 909 395
- DE-A- 3 330 635
- FR-A- 2 347 719
- FR-A- 2 382 579
- GB-A- 1 570 329
- US-A- 4 165 129

## Beschreibung

Die Erfindung betrifft einen Erddruckschild, wie er im Gattungsbegriff des Anspruchs 1 beschrieben ist.

Als Erddruckschilde werden Schilde bezeichnet, bei denen der mechanisch gelöste Boden den Frontraum des Schildes zwischen Ortsbrust und der Leitwand satt füllt. Die Bodenfüllung bewirkt die Stützung der Ortsbrust, indem Schildvortriebsgeschwindigkeit und Bodenabzug über die Transportschnecke koordiniert werden. Mit Hilfe permanenter Erddruckmessungen vor Ort werden Bodenabzug und Bodengewinnung so aufeinander abgestimmt, daß kein Bodendefizit und damit keine Setzungsgefahr entsteht.

Vom Erddruckschild gibt es zwei Ausführungsarten. Der sogenannte Trommelschild weist eine trichterförmig ausgebildete Leitwand auf, die mit dem Abbauwerkzeug fest verbunden ist. Der gesamte von der Leitwand umschlossene vordere Schildraum, in dem sich der abgebaute Boden befindet, rotiert mit dem Abbauwerkzeug. Bei dem zweiten Schildtyp rotieren nur die Abbau- und Knetwerkzeuge. Der Frontraum ist rückwärtig durch eine dicht und fest in der Schildkonstruktion eingebaute Leitwand geschlossen.

Aus den Patentschriften GB-A-1 570 329 und EP-A-42 993 ist es bekannt, einen Erddruckschild mit Injektionsvorrichtungen zu versehen, die dazu dienen, einen Boden mit größerer innerer Reibung, der unbehandelt für den Transport in einer Förderschnecke weniger geeignet ist, nach dem Abbau durch Zusatz von Bentonitsuspension oder aufbereitetem Boden zu homogenisieren, d.h. ihm vor Eintritt in die Transportschnecke einen weichplastischen Charakter zu geben. Es ist aus diesen Veröffentlichungen auch bekannt, den Druck des hereingewonnenen Bodens in der Frontkammer zu messen.

Bei dem Schild nach der GB-A-1570 329 wird der Erddruck mittels Druckmeßdosen in der Frontkammer gemessen. Die Messung wird jedoch nicht erkennbar zur Steuerung der Zudosierung von Homogenisierungsmittel benutzt. Selbst wenn eine Steuerung der Zudosierung von Homogenisierungsmittel abhängig vom gemessenen Erddruck in der Frontkammer vorgesehen würde, wäre diese durch die Heranführung des Homogenisierungsmittels durch enge Leitungen aus einem rückwärtig angeordneten Vorratsbehälter schwerfällig.

Nach der EP-A-42 993 ist der Erddruck über den Flüssigkeitsdruck auf einer den Zutritt des hereingewonnenen Bodens zur Fördervorrichtung regelnde hydraulisch gestützte Platte meßbar. Eine Rückkoppelung des gemessenen Druckes mit der Menge des zuzuführenden Homogenisierungsmittels ist nicht vorgesehen.

Die Abstimmung des Bodenabzugs mit der Vortriebsgeschwindigkeit bereitet wegen der Inkompressibilität des Bodens Schwierigkeiten.

Es kann der Fall eintreten, daß die Frontkammer nicht satt mit Boden gefüllt und ein ausreichender Druck zur Stützung der Ortsbrust zeitweilig nicht vorhanden ist. Die Steuerung der Vortriebs- und Fördervorgänge zur Wiederherstellung des erforderlichen Stützdrucks mit Hilfe von Druckmeßdosen in der Frontkammer ist schwerfällig und kann Einbrüche an der Ortsbrust und Setzungen nicht immer verhindern.

Als nachteilig bei den bekannten Erddruckschilden wird daher angesehen, daß die Aufrechterhaltung eines gleichbleibenden Stützdrucks von bestimmter Größe nicht zuverlässig gewährleistet werden kann. Die nicht selbsttätig durch den Erddruck im Frontraum des Schildes gesteuerte Injizierung des hereingewonnenen Bodens mit Homogenisierungsmittel ist ein Vorgang, der zusätzliche Überwachung und Betriebsaufwand erfordert.

Darüberhinaus stellt bei der bekannten Ausführung eines Erddruckschildes mit Trommel nach der GB-A-1570 329 Fig. 4 A und 5 A das zwischen der rotierenden Trommel und der umgebenden festen Schildkonstruktion erforderliche komplizierte Dichtungssystem, das Boden- und Wassereintritt verhindern soll, ein konstruktiv schwieriges und aufwendiges Problem dar. Ein solches Dichtungssystem ist störungsanfällig und führt zu einer Erhöhung des erforderlichen Drehmoments.

Aufgabe der Erfindung ist es, einen Erddruckschild so weiterzuentwickeln, daß mit einer einfachen wartungsarmen Vorrichtung sicher der Stützdruck im Frontraum gehalten und zugleich der gelöste Boden homogenisiert werden kann.

Die Aufgabe wird durch die im kennzeichnenden Teil des Anspruchs 1 beschriebenen Mittel gelöst. Ausgestaltungen der Erfindung sind in den Unteransprüchen beschrieben.

Beim Vortrieb mit dem erfindungsgemäßen Schild werden - abgestimmt auf die durch vorherige Erkundungen festgestellten Bodenkennwerte - ein Flüssigkeitsdruck in der Ringkammer, der mindestens gleich dem erforderlichen Stützdruck in der Frontkammer ist, und eine Förderleistung der Förderschnecke, die geringfügig größer ist als die durch die Vortriebsgeschwindigkeit bestimmte abgebaute Bodenmenge, vorgegeben. Der abgeförderte Boden ist eine weich-plastische Masse mit flüssigkeitsähnlichen Eigenschaften oder wird durch Zugabe von Homogenisierungsmittel entsprechend aufbereitet.

Wenn während des Vortriebs der Stützdruck in der Frontkammer abfällt, wodurch Einbrüche der Ortsbrust verursacht werden könnten, öffnen sich die Rückschlagventile und Homogenisierungsmittel fließt so lange nach, bis der Flüssigkeitsdruck in der Frontkammer etwa wieder gleich dem Druck der Flüssigkeit in der Ringkammer ist. Damit ist die Stützung wieder hergestellt, denn in der Ringkammer herrscht planmäßig mindestens ein Druck in Höhe des Stützdruckes.

Da die Stützflüssigkeit zugleich Homogenisierungsmittel ist und der Boden durch im Frontraum rotierende Knetwerkzeuge ständig mit der Flüssigkeit vermischt wird, kann der Boden immer in einer für den stetigen Abtransport durch die Förderschnecke optimalen Konsistenz gehalten werden.

Die Beaufschlagung der Ringkammer mit Homogenisierungsmittel, das unter einem Flüssigkeitsdruck steht, der mindestens dem Stützdruck des umliegenden Gebirges entspricht, läßt beim Erddruckschild mit Trommel weder Grundwasser noch Boden durch den Spalt zwischen Schildmantel und Trommel in den Schildraum eindringen. Eine aufwendige Dichtungskonstruktion an dieser Stelle kann damit entfallen.

Bei günstigen Bodenbedingungen kann der erfindungsgemäße Erddruckschild als Druckluftschild gefahren werden. In diesem Fall muß am Ende der Förderschnecke eine automatische Materialschleuse angeordnet werden.

Die Erfindung wird durch die Figuren 1 bis 4 erläutert.

Es zeigen:
Fig. 1 bis 3 Beispiele erfindungsgemäßer Erddruckschilde im Längsschnitt:
   Fig. 1 mit festeingebauter Leitwand 4,
   Fig. 2 mit rotierender, trichterförmiger Leitwand 11,
   Fig. 3 für Druckluftbetrieb mit rotierender Leitwand 11 und automatischer Materialschleuse 19,
   Fig. 4 ein Ausführungsbeispiel eines Rückschlagventils,
   Fig. 5 eine Ansicht auf einen erfindungsgemäßen Erddruckschild mit Trommel von vorn.

Bei einem Schild 1 begrenzt die Schottwand 2 den vorderen unter Druck stehenden Schildteil. Das Abbauwerkzeug 3 baut in der zur Ortsbrust offenen Frontkammer 6 den Boden ab.

Das Ausführungsbeispiel nach Fig. 2 zeigt einen Erddruckschild mit rotierender Frontkammer 13. Der zwischen dem Abbauwerkzeug 3 bzw. der Leitwand 11 und dem Schildmantel 15 offenstehende, die Rotation des Abbauwerkzeuges 3 mit der Frontkammer 13 zulassende Spalt 14 ist ungedichtet. Das Eindringen von Grundwasser und Boden durch den Spalt 14 wird durch Überdruck in dem Füllmedium der Ringkammer 12 - Flüssigkeit im Beispiel nach Fig. 2, Luft im Beispiel nach Fig. 3 - verhindert.

Die Frontkammer 6, 13 wird rückwärtig durch die Leitwand 4, 11 begrenzt. Die Leitwand 4, 11 und die Schottwand 2 schließen zwischen sich die Ringkammer 5 bzw. 12 ein. In der Leitwand 4, 11 sind vom in der Frontkammer 6, 13 herrschenden Druck gesteuerte Absperrorgane 7 in Öffnungen 29 zur Zuführung von Homogenisierungsmittel angeordnet. Die Frontkammer 6, 13 ist durch ein Mannloch 8 und eine Schleuse 9 begehbar. Der gelöste homogenisierte Boden wird mittels einer Förderschnecke 10 aus der Frontkammer 6, 13 herausgefördert.

Der Flüssigkeitsdruck des Homogenisierungsmittels in der Ringkammer 5, 12 wird in den Beispielen durch das Druckluftpolster 18 in der Druckkammer 27 über ein Steuergerät 17 konstant gehalten. Die Zufuhr des Homogenisierungsmittels erfolgt durch eine Pumpe 16 und wird von einem elektrischen Geber 28 über den Flüssigkeitsstand in der Kammer 27 gesteuert.

Für den Druckluftbetrieb des erfindungsgemäßen Schildes wird die Ringkammer 5, 12 über die Leitung 20 mit Druckluft beaufschlagt. Am Ende der Förderschnecke wird dann anstelle des sonst verwendeten regelbaren Schiebers 21 eine automatische Materialschleuse 19 eingebaut.

Fig. 4 zeigt das Beispiel eines Absperrorgans 7, das in den Öffnungen 29 der Leitwand 4, 11 sitzt und den Zufluß von Homogenisierungsmittel von der Ringkammer 5, 12 zur Frontkammer 6, 13 regelt. Die Bewegung der Membran 22 wird über ein Hebelgestänge 23 in eine Bewegung des Kolbens 25 überführt, der damit ein Öffnen oder Schließen der in das Ventil 24 eingeführten Zuleitung 26 für das Homogenisierungsmittel bewirkt.

## Patentansprüche

1. Erddruckschild (1) für den Abbau von plastischen, mechanisch - beispielsweise mit Förderschnecken (10) - förderbaren Böden durch ein rotierendes Abbauwerkzeug (3) mit die Frontkammer (6, 13) rückwärtig abschließender fester Leitwand (4, 11) der in der Leitwand Öffnungen (29) zur Zugabe von den hereingewonnenen gelösten Boden plastifizierenden Mitteln sowie Vorrichtungen zum Messen des Druckes des gelösten Bodens in der Frontkammer (6, 13) aufweist, dadurch gekennzeichnet,
daß zwischen der Schottwand (2) und der Leitwand (4, 11) eine mit fließfähigem Homogenisierungsmittel beaufschlagbare Ringkammer (5, 12) um das Gehäuse der Förderschnecke (10) gebildet ist,
daß das Homogenisierungsmittel der Ringkammer (5, 12) mit Hilfe einer geeigneten bekannten Vorrichtung mit einem Druck von bestimmter Größe - mindestens dem erforderlichen Stützdruck für die Ortsbrust - beaufschlagbar ist, und
daß jede Öffnung (29) zur Zugabe des Homogenisierungsmittels in der Leitwand (4, 11) mit einer Absperrvorrichtung (7) besetzt ist, die durch Messung des Drucks des hereingewonnenen Bodens in der Frontkammer (6, 13) selbsttätig in der Weise gesteuert wird, daß sie schließt, wenn der Druck in der Frontkammer (6, 13) einen vorgegebenen Druck in der Ringkammer (5, 12) übersteigt und öffnet, wenn der Druck diesen Sollwert unterschreitet.

2. Erddruckschild nach Anspruch 1 dadurch gekennzeichnet, daß der Druck des Homogenisierungsmittels in der Ringkammer (5, 12) durch ein Druckluftpolster (18) geregelt wird, das in einer Kammer (27) auf den freien Spiegel des Homogenisierungsmittels, das durch eine Tauchöffnung unter dem freien Spiegel in der Schottwand (2) mit dem Homogenisierungsmittel in der Ringkammer (5, 12) in kommunizierender Verbindung steht, einwirkt.

3. Erddruckschild nach den Ansprüchen 1 und 2 dadurch gekennzeichnet, daß die Leitwand (11) und das Abbauwerkzeug eine rotierende Einheit bilden und durch das unter Überdruck stehende Homogenisierungsmittel der Ringkammer (12) der Ringspalt (14) zwischen Leitwand (11) und Schildmantel (15) abdichtbar ist.

4. Erddruckschild nach den Ansprüchen 1 bis 3 dadurch gekennzeichnet, daß zur Beschickung der Ringkammer (5, 12) mit Homogenisierungsmittel eine Pumpe (16) angeordnet ist, die durch einen elektrischen Geber (28) vom Flüssigkeitsstand in der Druckkammer (27) gesteuert wird, und daß der Druck des Homogenisierungsmittels in der Ringkammer (5, 12) über das Luftpolster (18) in der Druckkammer (27) auf einer gewünschten Höhe konstant gehalten wird.

5. Erddruckschild nach den Ansprüchen 1 bis 4 dadurch gekennzeichnet, daß der Schild, in dem am Ende der Förderschnecke (10) eine automatische Materialschleuse (19) angeordnet und die Ringkammer (5, 12) über die vorhandene Leitung (20) mit Druckluft von konstantem Druck beaufschlagbar ist, als Druckluftschild einsetzbar ist.

6. Erddruckschild nach den Ansprüchen 1 bis 5 dadurch gekennzeichnet, daß das Absperrorgan (7) folgende Teile aufweist:
eine Membran (22) aus widerstandsfähigem Material - beispielsweise Gummi mit Schutzplatte aus Stahl -, die in Abhängigkeit von dem in der Frontkammer (6, 13) herrschenden Druck ausgelenkt wird,
ein Hebelgestänge (23), durch das die Auslenkung der Membran (22) auf einen Kolbenschieber (24) übertragen wird, und
einen Kolbenschieber (24), in dem ein Kolben (25) - mit zunehmender Auslenkung der Membran (22) - eine Zuleitung (26) schließt, durch die Homogenisierungsmittel aus der Ringkammer (5, 12) in die Frontkammer (6, 13) zuführbar ist.

## Claims

1. Earth pressure balanced shield (EPBS) (1) for excavating plastic and mechanically extractable soils - for example using screw conveyors (10) - by means of a rotating excavating tool (3) with a fixed intermediate wall (4, 11) closing the front chamber (6, 13) at its backside, the shield exhibiting openings (29) in the intermediate wall for adding agents for plastifying the excavated material as well as devices for measuring the pressure of the excavated material in the front chamber (6, 13), characterized by
- A torus-like chamber (5, 12) which may be charged with the flowing homogenizing agent is built around the screw conveyor (10) housing between the bulkhead (2) and the intermediate wall (4,11).
- A given pressure - at least the required stabilizing pressure for the front - may be applied to the homogenizing agent in the torus-like chamber (5, 12) by means of a suitable and known device.
- Each opening (29) in the intermediate wall (4, 11) for adding the homogenizing agent is equipped with a shutting device (7) which is automatically controlled by measuring the pressure of the excavated material in the front chamber (6, 13) in a way that it will close when the pressure in the front chamber (6, 13) exceeds a given pressure in the torus-like chamber (5, 12) and that it will open when the pressure falls below this predetermined value.

2. EPBS according to claim 1, characterized by the fact that the pressure of the homogenizing agent in the torus-like chamber (5, 12) is controlled by a compressed air cushion (18) acting on the free surface of the homogenizing agent in a chamber (27); a communicating connection between the homogenizing agent and the homogenizing agent in the torus-like chamber (5, 12) is realized by an opening in the bulkhead (2) below the free surface.

3. EPBS according to claims 1 and 2, characterized by the facts that the intermediate wall (11) and the excavating tool constitute a rotating unit and that the annular gap (14) between the intermediate wall (11) and the skirt (15) may be sealed by the pressurized homogenizing agent in the torus-like chamber (12).

4. EPBS according to claims 1 to 3, characterized by the facts that a pump (16) is provided for charging the torus-like chamber (5, 12) with the homogenizing agent, the pump being controlled by the liquid level in the pressure chamber (27) through an electric gauge (28), and that the pressure of the homogenizing agent in the torus-like chamber (5, 12) is kept constant at a desired value through the air cushion (18) in the pressure chamber (27).

5. EPBS according to claims 1 to 4, characterized by the fact that the shield, which is equipped with an automatic material lock (19) at the end of the screw conveyor (10) and which is built in a way that compressed air of a constant pressure may be applied to the torus-like chamber (5, 12) through the existing pipe (20), may be used as a compressed air shield.

6. EPBS according to claims 1 to 5, characterized by the fact that the shutting device (7) consists of the following parts:
- a diaphragm (22) made of resistant material - such as rubber with a protective plate made of steel - which will be displaced subject to the pressure existing in the front chamber (6, 13);
- a lever mechanism (23) which transfers the displacement of the diaphragm (22) to a piston-type valve (24); and
- a piston-type valve (24) in which a piston (25) - with an increasing displacement of the diaphragm (22) - shuts a supply pipe (26) through which the homogenizing agent from the torus-like chamber (5, 12) may be supplied into the front chamber (6, 13).

## Revendications

1. Bouclier de protection (1) contre la pression des terres pour l'exploitation de terrains plastiques, transportables mécaniquement - par exemple à l'aide d'une vis sans fin d'évacuation (10) - par un outil d'exploitation (3) rotatif avec une paroi de guidage fixe (4, 11) fermant vers l'arrière une chambre frontale (6, 13), qui présente dans la paroi de guidage des ouvertures (29) pour l'arrivée de moyens plastifiant le terrain désagrégé obtenu par abattage, ainsi que des dispositifs pour la mesure de la pression dans la chambre frontale (6, 13) du terrain désagrégé, caractérisé en ce qu'il est réalisé entre la paroi étanche (2) et la paroi de guidage (4, 11) une chambre annulaire (5, 12) pouvant être alimentée en moyen fluide d'homogénéisation autour de l'enveloppe de la vis d'évacuation (10), en ce que le moyen d'homogénéisation peut être fourni à la chambre annulaire (5, 12) à l'aide d'un dispositif connu approprié à une pression de valeur déterminée - au moins la pression d'appui nécessaire à la face d'attaque -, et en ce que chaque ouverture (29) de la paroi de guidage (4, 11) pour la fourniture du moyen d'homogénéisation est occupée par un dispositif de retenue (7) qui est commandé automatiquement par la mesure de la pression dans la chambre frontale (6, 13) du terrain obtenu par abattage, qui se ferme quand la pression dans la chambre frontale (6, 13) dépasse une pression prédéterminée dans la chambre annulaire (5, 12) et qui s'ouvre quand la pression descend sous cette valeur de consigne.

2. Bouclier de protection contre la pression des terres selon la revendication 1, caractérisé en ce que la pression du moyen d'homogénéisation dans la chambre annulaire (5, 12) est réglée par un matelas d'air comprimé (18) qui agit sur la surface libre du moyen d'homogénéisation contenu dans une chambre (27) qui est en communication avec le moyen d'homogénéisation de la chambre annulaire (5, 12) à travers la paroi de séparation (2) par une ouverture immergée en-dessous de la surface libre.

3. Bouclier de protection contre la pression des terres selon les revendications 1 et 2, caractérisé en ce que la paroi de guidage (11) et l'outil d'exploitation constituent une unité rotative et, par l'effet du moyen d'homogénéisation tenu en surpression dans la chambre annulaire (12), l'intervalle annulaire.(14) entre la paroi de guidage (11) et le manteau (15) du bouclier peut être rendu étanche.

4. Bouclier de protection contre la pression des terres selon les revendications 1 à 3, caractérisé en ce que pour l'alimentation de la chambre annulaire (5, 12) en moyen d'homogénéisation, il est prévu une pompe (16) qui est commandée par un capteur électrique (28) du degré de fluidité dans la chambre de compression (27), et en ce que la pression du moyen d'homogénéisation dans la chambre annulaire (5, 12) est tenue constante à une valeur désirée par le matelas d'air (18) contenu dans la chambre de compression (27).

5. Bouclier de protection contre la pression des terres selon les revendications 1 à 4, caractérisé en ce que le bouclier dans lequel, à l'extrémité de la vis sans fin d'évacuation (10) est disposé un sas (19) d'évacuation automatique des matières et dans lequel la chambre annulaire (5, 12) peut être alimentée en air comprimé sous pression constante par la conduite (20) existante, peut être utilisé comme bouclier à air comprimé.

6. Bouclier de protection contre la pression des terres selon les revendications 1 à 5, caractérisé en ce que l'organe de retenue (7) comprend les pièces suivantes:
une membrane (22) en matière résistante - par exemple en caoutchouc avec une plaque de protection en acier - qui est déformée en fonction de la pression régnant dans la chambre frontale (6, 13),
un levier (23) par lequel la déformation de la membrane (22) est transmise à un tiroir à piston (24), et un tiroir à piston (24) dans lequel un piston (25) ferme - par suite d'une déformation s'amplifiant de la membrane (22) - une conduite d'arrivée (26) par laquelle le moyen d'homogénéisation peut être conduit de la chambre annulaire (5, 12) à la chambre frontale (6, 13).
